# EUROPÄISCHE PATENTSCHRIFT

(11) **EP 0 539 424 B1**
(45) Veröffentlichungstag und Bekanntmachung des Hinweises auf die Patenterteilung: **02.04.1997**
(21) Anmeldenummer: 91912747.2
(22) Anmeldetag: 19.07.1991
(51) Int. Cl.: A47B 96/14, A47B 47/03

(54) **PROFILSCHIENE**
SHAPED-SECTION RAIL
RAIL PROFILE

(30) Priorität: 19.07.1990 DE 4022968
(43) Veröffentlichungstag der Anmeldung: 05.05.1993
(73) Patentinhaber: ALEX LINDER GMBH, 72636 Frickenhausen (DE)
(72) Erfinder: WALDINGER, Peter, D-7433 Dettingen (DE)
(74) Vertreter: Schuster, Gregor, Dipl.-Ing.
(86) Internationale Anmeldenummer: DE9100592
(87) Internationale Veröffentlichungsnummer: WO9201408

(56) Entgegenhaltungen:
- DE-A- 2 643 270
- DE-U- 8 711 486
- FR-A- 2 080 217
- FR-A- 2 089 441
- FR-A- 2 587 085
- GB-A- 1 336 711
- US-A- 3 861 101

## Beschreibung

Die Erfindung betrifft eine Profilschiene nach der Gattung des Hauptanspruchs.

Derartige Profilschienen werden insbesondere in Schränken im Bürobereich eingesetzt, die überdurchschnittlichen Belastungen ausgesetzt sind und die daher eine hohe Stabilität aufweisen müssen. Auf die Stirnseiten der Wand- und Bodenplatten sowie der Dachplatte eines solchen Schrankes, meist Holz- oder Kunststoffplatten, werden Profilschienen, bevorzugt aus Aluminium, aufgebracht. Dabei bilden diese Profilschienen eines Schrankes sowohl auf der Vorder- als auch auf der Rückseite des Schrankes jeweils einen stabilen Rahmen, der einen Großteil der statischen Belastungen über Konstruktionsbeschläge und Aufhängungen, beispielsweise für Schubladenführungen, aufnimmt.

Bei einer bekannten Profilschiene der gattungsgemäßen Art (DE-OS 26 43 270) sind mindestens auf zwei Längsseiten einer Profilschiene jeweils zwei symmetrisch zueinander verlaufende Winkelprofile auf dem rechteckigen Grundprofil angeordnet und bilden mit der ihnen zugewandten Seite des Grundprofils eine hintergreifbare Nut. In diese C-förmige Nut können Stirnseiten derartiger Wandelemente eingefädelt werden, wobei die freien Schenkel der Winkelprofile in entsprechend mit Abstand von der Stirnseite der Plattenelemente vorgesehene Längsnuten greifen. Die Enden der Profilschienen sind entweder über Stopfen verschließbar oder mit Verbindungselementen zu weiteren Profilstangen versehen.

Bei einem anderen bekannten Winkelprofil (FR-A-2 089 441) sind an der Längsseite einer Profilschiene bzw. an einem leicht abgewandelten rechteckigen Grundprofil parallel zu diesem angeordnete spiegelsymmetrisch zueinander verlaufende Winkelprofile vorhanden, ohne jedoch eine hintergreifbare Nut zu bilden.

Aufgabe der Erfindung ist es daher, eine Profilschiene zu schaffen, die eine besonders stabile Befestigung an den Plattenelementen ermöglicht.

Diese Aufgabe wird durch die erfindungsgemäße Profilschiene mit den kennzeichnenden Merkmalen des Hauptanspruchs gelöst. Die Anordnung der Winkelprofile und ihre Verbindung über die Schiene zum Grundprofil ergeben nicht nur die vielfältig einsetzbare hintergreifbare Nut, sondern auch eine sichere und einfache Montage von Plattenelementen in deren Stirnseite lediglich zwei Nuten zur Aufnahme der ersten Schenkel der Winkelprofile anzubringen sind, in die dann diese Schenkel in sehr einfacher Art einsteckbar sind.

Durch die zwei Winkelprofile auf der dem Plattenelement zugewandten Längsseite der Profilschiene wird ein Lockern oder Abreißen der Profilschiene wirksam verhindert. Die beiden Winkelprofile wirken dabei einerseits als zweifacher Hebel und andererseits als Vergrößerung der Fläche, beispielsweise für eine Klebverbindung.

Ein weiterer Vorteil der zwei Winkelprofile besteht darin, daß die beiden ersten Schenkel der Winkelprofile eine Aufnahme für den Fußsteg eines an einer Wand befestigbaren T-Trägers bilden. Dadurch kann die erfindungsgemäße Profilschiene auch zur Gestaltung einer Unterkonstruktion für eine Wandverkleidung mittels Plattenelementen dienen. Dafür wird das T-Profil an einer Wand befestigt und die erfindungsgemäße Profilschiene mit den beiden Schenkeln der Winkelprofile über den Fußsteg des T-Profils geschoben und an diesem verankert. Anschließend werden die als Wandverkleidung dienenden Plattenelemente mit der Profilschiene verbunden.

Die Ausgestaltung zur Bildung der hintergreifbaren Nut hat den Vorteil, daß anstelle eines einfachen T-Profils ein Doppel-T-Profil zur Befestigung der erfindungsgemäßen Profilschiene an der Wand verwendet werden kann, wodurch sich die Montage vereinfacht.

Nach einer vorteilhaften Ausgestaltung der Erfindung sind die Winkelprofile auf nur einer der Längsseiten der Profilschiene angeordnet. Die anderen Längsseiten der Profilschiene können für andere Einrichtungen, wie beispielsweise Abdeckleisten, Befestigungsnippel odgl. zur Verfügung stehen.

Nach einer weiteren vorteilhaften Weiterbildung der Erfindung ist ein in die zwischen den beiden Schenkeln der Winkelprofile vorhandene Nut einschiebbares T-Profil mit zwei Fußstegen vorgesehen, zwischen dessen beide Fußstege des in die Nut eingeschobenen T-Profils wiederum der Fußsteg eines T-Profils einschiebbar ist, welches an einer Wand befestigt ist. Diese Ausgestaltung dient vorteilhafterweise als Verlängerung der ersten Schenkel der Winkelprofile, um eine bessere Befestigungsmöglichkeit der Profilschiene am T-Profil zu erhalten. Ein einfaches T-Profil wird an der zu verkleidenden Wand befestigt, während das T-Profil mit doppeltem Fußsteg in die an der Profilschiene vorhandene hintergreifbare Nut eingeschoben wird. Sodann wird die Profilschiene zusammen mit dem T-Profil mit doppeltem Fußsteg über den Fußsteg des an der Wand befestigten T-Profils geschoben und an diesem, beispielsweise durch in Querbohrungen angeordnete Schrauben, befestigt.

Nach einer weiteren vorteilhaften Ausgestaltung der Erfindung ist die die zweiten Schenkel der Winkelprofile mit dem Grundprofil verbundende Schiene als Schlitzschiene ausgebildet, mit in der Längsrichtung der Profilschiene periodischen Ausnehmungen. Die Ausnehmungen der Schlitzschiene dienen vorteilhafterweise dafür, Haken, beispielsweise von Fachböden, Schubladenführungen und ähnlichem, einzuhaken. Dadurch werden vorteilhafterweise die statischen Belastungen auf die Profilschiene übertragen und von dieser auf den Boden abgeleitet.

Nach einer weiteren vorteilhaften Ausgestaltung der Erfindung sind in die Schlitzschienen der Profilschiene einhakbare flächige Spannhaken vorgesehen mit in einer der beiden Längskanten vorgesehener Hakenausnehmung zum Einhaken in die Schlitzschiene und mit einer weiteren in einer der beiden Längskanten vorgesehenen Ausnehmung mit mindestens einer schrägen Kante für den Eingriff eines quer zum Spannhaken geführten Spannstiftes wobei der Spannhaken als Doppelhaken ausgebildet ist, mit zwei Hakenausnehmungen in einer der beiden Längskanten und je einer Ausnehmung für den Eingriff eines Spannstiftes in beiden Längskanten. Diese Spannhaken erlauben vorteilhafterweise eine einfache Sicherung der eingehakten Böden, Führungen, etc.. In die in einer der beiden Längskanten des Spannhakens vorgesehene Ausnehmung mit schräger Kante greift dabei ein in einer Querbohrung, beispielsweise des Fachbodens, vorgesehener Gewindestift mit seiner Spitze derartein, daß durch Eindrehen des Stiftes gegen die schräge Kante der Ausnehmung der Spannhaken relativ zur Schlitzschiene verschoben und dadurch gegen diese verspannt wird.

Zudem kann der Spannhaken beidseitig verwendbar sein und der Gewindestift zur Verspannung des Spannhakens von zwei verschiedenen Seiten in den Spannhaken eingreifen.

Nach einer weiteren vorteilhaften Ausgestaltung der Erfindung sind an den beiden der Längsseite mit Winkelprofilen benachbarten Längsseiten der Profilschiene je zwei vom Grundprofil nach außen weisende Längsstege angeordnet, an denen zur Bildung einer hintergreifbaren Nut aufeinander zu gerichtete Auskragungen angeformt sind. Diese an sich bekannten hintergreifbaren Nuten dienen vorteilhafterweise der Aufnahme von Zier- oder Abdeckleisten.

Nach einer vorteilhaften Weiterbildung dieser Merkmale sind die Auskragungen als Klemmstege ausgebildet. Dadurch können in die Nut nicht nur Abdeckleisten eingeschoben werden, sondern es können auch mit korrespondierenden Klemmleisten versehene Abdeckleisten oder auch andere Profile in die Profilschiene eingerastet werden.

Nach einer weiteren vorteilhaften Ausgestaltung der Erfindung sind auf der der Längsseite mit Winkelprofilen abgewandten Längsseite der Profilschiene zwei vom Grundprofil nach außen weisende Längsstege angeordnet, die zur Bildung einer hintergreifbaren Nut einmal aufeinander zu abgewinkelt ausgebildet sind. Diese weitere Nut der Profilschiene dient vorteilhafterweise dazu, beispielsweise Türbänder von Schranktüren aufzunehmen. Die Türbänder werden in die hintergreifbare Nut eingeschoben und beispielsweise mittels Gewindestiften, die durch Ausnehmungen in den Türbändern geführt sind und sich an der Profilschiene abstützen, in der Nut durch Verspannen befestigt. Diese Nut kann andererseits beim Einsatz der Profilschiene zur Gestaltung einer Unterkonstruktion einer Wandverkleidung auch als Aufnahme für einen Dekorstreifen dienen. Dadurch wird die Lücke zwischen zwei benachbarten Plattenelementen der Wandverkleidung optisch geschlossen. Die Dekorstreifen können aber auch in einer Kontrastfarbe zur Farbe der Plattenelemente gehalten sein, um einen besonderen optischen Effekt zu erzielen.

Nach einer vorteilhaften Weiterbildung dieser Merkmale sind die beiden einmal abgewinkelten Längsstege an die an den benachbarten Längsseiten der Profilschiene vorhandenen Längsstege angeformt und schließen mit diesen nach außen bündig ab. Durch diese Ausgestaltung ist es möglich, die Profilschiene so auszubilden, daß sie mit den Seitenflächen der Plattenelemente des Möbels, einen bündigen Abschluß bildet.

Nach einer weiteren vorteilhaften Ausgestaltung der Erfindung sind in die hintergreifbaren Nuten Abdeckleisten einsetzbar. Diese Abdeckleisten dienen vorteilhafterweise dazu, die Farbe der Profilschiene an die Farbe der Plattenelemente des Möbels anzupassen. Da die Profilschiene insbesondere aus Aluminium gefertigt ist, ist es schwierig, die Profilschiene selbst in der Farbe der Plattenelemente einzufärben, um die Profilschiene optisch zu kaschieren.

Nach einer vorteilhaften Weiterbildung dieser Merkmale sind die Abdeckleisten auf ihrer der Profilschiene zugewandten Seite mit Klemmstegen versehen, die mit den an den Längsstegen der Profilschiene angeformten Klemmstegen Zusammenwirken. Hierdurch sind die Abdeckleisten von außen auf die Profilschiene aufsteckbar und können eine größere Fläche einer Längsseite der Profilschiene abdecken.

Zu Weiterbildung dieser Merkmale können die Abdeckleisten die der Längsseite mit Doppelsteg benachbarten Längsseiten der Profilschiene bis auf die Schlitzschiene vollkommen abdecken. Dadurch wird die Profilschiene optisch so weit wie möglich kaschiert.

Lediglich die Schlitzschiene und die als Anschlag dienenden Längsstege bleiben sichtbar. Die der Profilschiene abgewandten Seitenflächen der Abdeckleisten jeweils mit den zugeordneten Seitenflächen der Plattenelemente des Möbels in einer Ebene verlaufen. Diese flächenintegrierte Ausgestaltung der Profilschiene mit Abdeckleisten ist nicht nur optisch ansprechender, sondern auch bei der Handhabung des Möbels vorteilhaft.

Nach einer weiteren vorteilhaften Ausgestaltung der Erfindung sind die Abdeckleisten um die auf der der Längsseite mit Winkelprofilen abgewandten Längsseite der Profilschiene angeordneten Längsstege herum bis zur Öffnung der durch diese gebildeten hintergreifbaren Nut gezogen und bilden auf dieser Längsseite der Profilschiene je eine Dichtlippe. Durch diese Ausgestaltung wird durch die Abdeckleisten vorteilhafterweise gleichzeitig eine Anschlagdämpfung beispielsweise für Flügeltüren des Möbels sowie eine Abdichtung derselben zur Verfügung gestellt.

Nach einer weiteren vorteilhaften Ausgestaltung der Erfindung weisen die Abdeckleisten auf ihrer der Profilschiene abgewandten Seite nach außen weisende, in Richtung auf die der Längsseite mit Winkelprofilen abgewandten Längsseite der Profilschiene einmal abgewinkelte Längsstege auf, zwischen denen und den benachbarten Längsstegen der Profilschiene der eine Schenkel eines Winkelprofils verankerbar ist. Dieser abgewinkelte Längssteg des Abdeckprofils und der zugeordnete Schenkel des Winkelprofils weisen nach einer vorteilhaften Weiterbildung dieser Merkmale korrespondierende Klemmstege auf. Derartige Winkelprofile werden vorteilhafterweise an Rückwandplatten befestigt, um sie auf einfache Weise mit Seitenplatten zu verbinden. Durch einfaches Einrasten des Winkelprofils zwischen den an der Abdeckleiste vorgesehenen Klemmsteg und den benachbarten Längssteg der Profilschiene ist eine stabile Verbindung gegeben.

Nach einer anderen vorteilhaften Ausgestaltung der Erfindung sind die Abdeckleisten als Winkelprofil ausgebildet mit einem ersten die Klemmstege zur Verankerung der Abdeckleiste aufweisenden Schenkel und einem zweiten von der Profilschiene wegweisenden Schenkel, welcher mit der der Längsseite mit Winkelprofilen abgewandten Längsseite der Profilschiene bündig abschließt. Diese als Winkelprofil ausgebildete Abdeckleiste dient vorteilhafterweise der Befestigung einer Rückwandplatte, wobei diese mit der Profilschiene bündig abschließt.

Nach einer vorteilhaften Weiterbildung dieser Merkmale ist auf der der Profilschiene abgewandten Seite des ersten Schenkels der Abdeckleiste ein schräg auf den zweiten Schenkel der Abdeckleiste zulaufender Klemmsteg angeordnet, zwischen dem und dem zweiten Schenkel der Abdeckleiste ein Plattenelement einspannbar ist. Durch diesen Klemmsteg wird vorteilhafterweise eine einfache Befestigung des eingeschobenen Plattenelements ermöglicht.

Nach einer weiteren vorteilhaften Ausgestaltung der Erfindung sind Einhängebeschläge vorgesehen, die in den hintergreifbaren Nuten auf den der Längsseite mit Winkelprofilen benachbarten Längsseiten der Profilschiene einsetzbar sind. Diese Einhängebeschläge dienen vorteilhafterweise dazu, Plattenelemente für Wandverkleidungen durch einfaches Einhängen mit der von der Profilschiene gebildeten Unterkonstruktion zu verbinden.

Nach einer vorteilhaften Weiterbildung dieser Merkmale weisen die Einhängebeschläge Druckplatten mit zu den hintergreifbaren Nuten korrespondierender Form auf, die mit einer Gewindebohrung versehen sind, in welche eine Beschlagschraube einschraubbar ist, die sich an der gegenüberliegenden Längsseite der Profilschiene abstützt und dadurch die Druckplatte in der Nut verspannt. Diese Ausgestaltung bietet eine vorteilhafte Möglichkeit der Befestigung des Einhängebeschlages an der Profilschiene. Die Druckplatte wird einfach in die auf der Längsseite der Profilschiene vorgesehene hintergreifbare Nut eingeschoben und dort durch Einschrauben einer Beschlagschraube befestigt, wobei die Beschlagschraube gleichzeitig der Aufhängung der Wandverkleidungsplatte dienen kann. Eine derartige Druckplatte mit einschraubbarem Gewindestift ist in allen hintergreifbaren Nuten der Profilschiene einsetzbar, beispielsweise auch in der hintergreifbaren Nut auf der der Längsseite mit Doppelsteg gegenüberliegenden Längsseite der Profilschiene, um beispielsweise Bilderhaken an der Profilschiene zu befestigen oder auch Regalstützen zur Gestaltung einer Regalwand.

Nach einer weiteren vorteilhaften Ausgestaltung der Erfindung sind in die Schlitzschienen zweier benachbarter Profilschienen einhakbare Verbindungsstreben vorgesehen. Durch diese Ausgestaltung wird die Unterkonstruktion einer Wandverkleidung stabilisiert.

Weitere Vorteile und vorteilhafte Ausgestaltungen der Erfindung sind der nachfolgenden Beschreibung, der Zeichnung und den Ansprüchen entnehmbar.

Ein Ausführungsbeispiel des Gegenstandes der Erfindung ist in der Zeichnung dargestellt und wird im folgenden näher beschrieben. Es zeigen:
- Fig. 1: eine perspektivische Darstellung eines Schrankes und einer Wandverkleidung mit erfindungsgemäßer Profilschiene,
- Fig. 2: eine erfindungsgemäße Profilschiene mit Plattenelement im Querschnitt,
- Fig. 3: eine erfindungsgemäße Profilschiene als Unterkonstruktion einer Wandverkleidung, ebenfalls im Querschnitt,
- Fig. 4: einen Querschnitt durch eine erfindungsgemäße Profilschiene mit Abdeckleiste,
- Fig. 5: einen Querschnitt durch eine erfindungsgemäße Profilschiene mit einer anderen Abdeckleiste,
- Fig. 6: einen Querschnitt durch eine erfindungsgemäße Profilschiene mit einer weiteren Abdeckleiste,
- Fig. 7: eine Seitenansicht eines erfindungsgemäßen Spannhakens und
- Fig. 8: eine Draufsicht auf denselben Spannhaken.

Der in Fig. 1 als Beispiel eines aus Plattenelementen aufgebauten Möbels dargestellte Schrank 1 ist aus zwei Seitenplatten 2, der Bodenplatte 3 und einer Dachplatte 4 sowie zwei Türen 5 und einer Rückwand 6 aufgebaut. Bodenplatte 3, Dachplatte 4 und die beiden Seitenplatten 2 sind an ihrer zur Rückwand 6 und zu den Türen 5 weisenden Schmalseite jeweils mit einer erfindungsgemäßen Profilschiene 7 versehen, die untereinander, beispielsweise durch einen erfindungsgemäßen Spannhaken 49, wie er in den Fig. 7 und 8 dargestellt ist, verbunden sind und auf der Vorder- und der Rückseite des Schrankes einen stabilen Rahmen bilden. Die Profilschienen 7 weisen jeweils Abdeckleisten 34, 39 bzw. 45 auf, wie sie in den Fig. 4-6 dargestellt sind, die mit den Schrankplatten 2, 3 und 4 bündig abschließen.

Links in Fig. 1 ist an den Schrank 1 anschließend eine Wandverkleidung 8 dargestellt, mit zwei Wandverkleidungsplatten 9 und zwei erfindungsgemäßen Profilschienen 7 als Unterkonstruktion, an denen die Wandverkleidungsplatten 9 befestigt sind. Die Befestigung der Profilschienen 7 an einer hinter der Wandverkleidung 8 liegenden Wand ist in Fig. 3 dargestellt.

Die in Fig. 2 im Querschnitt dargestellte Profilschiene 7 weist ein im Querschnitt rechteckiges Grundprofil 11 auf, an welchem mehrere Längsstege angeformt sind. So sind an zwei gegenüberliegenden Längsseiten des Grundprofils 11 jeweils nach außen weisende Längsstege 12 angeformt, die jeweils zur Bildung einer hintergreifbaren Nut 13 mit aufeinander zugerichteten Klemmstegen 14 versehen sind. Auf der dem Plattenelement 15 zugewandten Längsseite der Profilschiene 7 sind zwei Winkelprofile 16 vorgesehen, deren erster Schenkel 17 vom Grundprofil 11 wegwart. An diese ersten Schenkel 17 schienen sich parallel zur Stirnfläche des Plattenelements 15 verlaufende zweite Schenkel 19 an der auch als Anschlag für das Plattenelement 15 dienen. Zur Bildung einer hintergreifbaren Nut 18 sind zwischen dem Grundprofil 11 bzw. seitlich an den Längsstegen 12 und den zweiten Schenkeln 19 Schlitzschienen 20 mit in Längsrichtung der Profilschiene 7 periodisch angeordneten Ausnehmungen vorgesehen. Auf der dem Plattenelement 15 abgewandten Längsseite der Profilschiene 7 sind an die Längsstege 12 zwei weitere zur Bildung einer hintergreifbaren Nut 21 einmal abgewinkelte Längsstege 22 angeformt.

Bei der in Fig. 3 gezeigten Anwendung der erfindungsgemäßen Profilschiene 7 ist in der Nut 18 ein T-Profil 23 mit zwei Fußstegen 24 eingeschoben, wobei die beiden Fußstege 24 über den Fußsteg 25 eines einfachen an einer Wand 26 befestigten T-Profils 27 greifen und an diesem mittels einer Gewindeschraube 28 befestigt sind. In die beiden Nuten 13 der Profilschiene 7 sind Druckplatten 29 eingeschoben, welche jeweils durch eine Beschlagschraube 30, die durch eine entsprechende Bohrung 31 in der Druckplatte 29 geführt ist und sich an der Profilschiene 7 abstützt, in der Nut 13 durch Verspannen befestigt. In die Beschlagschrauben 30 sind an Wandverkleidungsplatten 32 befestigte Winkelprofile 33 eingehängt. In der Nut 21 der Profilschiene 7 können zudem Dekorstreifen eingelagert sein, aber auch Bilderhaken oder Regalstützen mittels Druckplatten. In die Schlitzschienen 20 der Profilschiene 7 können außerdem Verbindungsstreben 54 eingehakt werden, um zwei benachbarte Profilschienen 7 miteinander zu verbinden und dadurch die Unterkonstruktion stabiler zu gestalten

Die in Fig. 4 dargestellte erfindungsgemäße Profilschiene 7 weist in den Nuten 13 gelagerte Abdeckleisten 34 auf, die die gesamte Fläche dieser Längsseiten der Profilschiene 7 bis zur Schlitzschiene 20 überdecken und um die Längsstege 22 zur Bildung je einer Dichtlippe 35 herumgeführt sind. Die Abdeckleisten 34 weisen zur Befestigung in den Nuten 13 als Klemmstege ausgebildete Längsstege 36 auf, die mit den Klemmstegen 14 der Längsstege 12 korrespondieren. In Fig. 4 strichliert eingezeichnet ist zudem ein in der Nut 21 beispielsweise durch Spannschrauben befestigbares Türband 37 und zugehörige Türen 38.

Die in Fig. 5 dargestellten in den Nuten 13 der Profilschiene 7 gelagerten Abdeckleisten 39 sind ebenfalls mittels Klemmstegen 36 in den Nuten 13 verankert. Die Abdeckleisten 39 weisen jedoch zusätzlich nach außen weisende einmal in Richtung auf die dem Plattenelement 15 abgewandte Längsseite der Profilschiene 7 abgewinkelte Längsstege 40 auf, die mit Klemmstegen 41 versehen sind, welche mit Klemmstegen 42 von an Plattenelementen 43 befestigten Winkelprofilen 44 korrespondieren. Die Plattenelemente 43 sind durch einfaches Einrasten an der Profilschiene 7 verankerbar.

Die in Fig. 6 dargestellten Abdeckleisten 45 sind wiederum über Klemmstege 36 in den Nuten 13 der Profilschiene 7 verankert, jedoch als Winkelprofil ausgebildet. Der erste Schenkel des Winkelprofils ist mit den Klemmstegen 36 versehen, während der zweite Schenkel von der Profilschiene 7 wegweisend mit dessen dem Plattenelement 15 abgewandten Längsseite bündig abschließend angeordnet ist. An der der Profilschiene 7 abgewandten Außenseite der Abdeckleiste 45 ist ein schräg vom ersten Schenkel auf den zweiten Schenkel der Abdeckleiste 45 verlaufender Klemmsteg 46 vorgesehen, zwischen dem und dem zweiten Schenkel ein Plattenelement 47 einschiebbar ist, das durch die Klemmwirkung des Klemmsteges 46 verankert ist.

Der in Fig. 7 und 8 in eine Schlitzschiene 48 eingehakt dargestellte flächige Spannhaken 49 weist in beiden stirnkantenseitigen Endbereichen von einer Längskante aus in Richtung auf die andere Längskante geführte Ausnehmungen 50 auf, mit welchen der Spannhaken 49 in die Ausnehmungen der Schlitzschiene 48 einhakbar ist. Im mittleren Bereich des Spannhakens 49 weist dieser zwei weitere Ausnehmungen 51 auf, die von zwei gegenüberliegenden Längskanten aus jeweils auf die gegenüberliegende Längskante geführt sind und zur Mitte des Spannhakens 49 hin eine schräge Kante 52 aufweisen, an welcher ein senkrecht zur Längskante des Spannhakens 49 beispielsweise in einem Fachboden angeordneter Spannstift 53 angreift. Durch Eindrehen des als Gewindestift ausgebildeten Spannstiftes 53 wirkt dieser auf die schräge Kante 52 des Spannhakens 49 ein, so daß der Spannhaken 49 in der Schlitzschiene 48 verspannt und dadurch gegen Aushaken gesichert wird.

Alle in der Beschreibung, den nachfolgenden Ansprüchen und der Zeichnung dargestellten Merkmale können sowohl einzeln als auch in beliebiger Kombination miteinander erfindungswesentlich sein.

### Bezugszahlenliste

- 1: Schrank
- 2: Seitenplatte
- 3: Bodenplatte
- 4: Dachplatte
- 5: Tür
- 6: Rückwand
- 7: Profilschiene
- 8: Wandverkleidung
- 9: Wandverkleidungsplatte
- 10:
- 11: Grundprofil
- 12: Längssteg
- 13: Nut
- 14: Klemmsteg
- 15: Plattenelement
- 16: Winkelprofile
- 17: erster Schenkel von 16
- 18: Nut
- 19: zweiter Schenkel von 16
- 20: Schlitzschiene
- 21: Nut
- 22: Längssteg
- 23: T-Profil
- 24: Fußsteg
- 25: Fußsteg
- 26: Wand
- 27: T-Profil
- 28: Gewindeschraube
- 29: Druckplatte
- 30: Beschlagschraube
- 31: Bohrung
- 32: Wandverkleidungsplatte
- 33: Winkelprofil
- 34: Abdeckleiste
- 35: Dichtlippe
- 36: Klemmsteg
- 37: Türband
- 38: Tür
- 39: Abdeckleiste
- 40: Längssteg
- 41: Klemmsteg
- 42: Klemmsteg
- 43: Plattenelement
- 44: Winkelprofil
- 45: Abdeckleiste
- 46: Klemmsteg
- 47: Plattenelement
- 48: Schlitzschiene
- 49: Spannhaken
- 50: Ausnehmung
- 51: Ausnehmung
- 52: schräge Kante
- 53: Spannstift
- 54: Verbindungsstrebe

## Patentansprüche

1. Profilschiene (7) als Verbindungs- und Konstruktionsmittel für aus Plattenelementen (15) zusammensetzbaren Möbeln (1),
- mit einem im Querschnitt rechteckigen Grundprofil (11),
- mit zwei auf der Längsseite der Profilschiene und parallel zu dieser angeordneten spiegelsymmetrisch zueinander verlaufenden Winkelprofilen (17, 19),
- mit je Winkelprofil einem ersten und einem dazu im rechten Winkel angeordneten zweiten Schenkel (17, 19),
- mit einer durch je einen der Schenkel (19) der beiden Winkelprofile und dem Grundprofil (1) gebildeten hintergreifbaren Nut (18),
dadurch gekennzeichnet,
- daß die freien Stirnseiten der zweiten Schenkel (19) der Winkelprofile einander abgewandt sind,
- daß die ersten Schenkel (17) der Winkelprofile vom Grundprofil (11) wegweisen,
- daß die Winkelprofile über je eine zwischen der Längsseite der Profilschiene (7) und den dieser zugewandten Flächen der zweiten Schenkel (19) der Winkelprofile angeordnete Schiene (20) mit dem Grundprofil (11) verbunden sind und
- daß die hintergreifbare Nut (18) zwischen der Schiene (20), der Längsseite der Profilschiene (7) sowie den einander zugewandten Flächen der ersten Schenkel (17), gebildet wird.

2. Profilschiene nach Anspruch 1, dadurch gekennzeichnet, daß die Winkelprofile (16) auf nur einer der Längsseiten der Profilschiene (11) angeordnet sind.

3. Profilschiene nach Anspruch 1 oder 2, dadurch gekennzeichnet, daß ein in die zwischen den beiden Schenkeln (17) der Winkelprofile (16) vorhandene Nut (18) einschiebbares T-Profil (23) mit zwei Fußstegen (24) vorgesehen ist, zwischen dessen beide Fußstege (24) der Fußsteg (25) eines an einer Wand (26) befestigbaren einfachen T-Profils (27) einschiebbar und durch Befestigungselemente (28) verankerbar ist.

4. Profilschiene nach einem der Ansprüche 1 bis 3, dadurch gekennzeichnet, daß die der zweiten Schenkel (19) der Winkelprofile (16) mit dem Grundprofil (11) verbindende Schiene (20) als Schlitzschiene ausgebildet ist, mit in der Längsrichtung der Profilschiene (7) periodischen Ausnehmungen, in die Haken von Fachböden, Schubladenführungen und ähnlichem einhakbar sind.

5. Profilschiene nach Anspruch 4, dadurch gekennzeichnet, daß in die Schlitzschiene, (20) einhakbare flächige Spannhaken (49) vorgesehen sind mit in einer der beiden Längskanten vorgesehener Hakenausnehmung (50) zum Einhaken in die Schlitzschiene (48) und mit einer weiteren in einer der beiden Längskanten vorgesehener Ausnehmung (51) mit mindestens einer schrägen Kante (52) für den Eingriff eines quer zum Spannhaken (49) geführten Spannstiftes (53) und daß der Spannhaken (49) als Doppelhaken ausgebildet ist mit zwei Hakenausnehmungen (50) in einer der beiden Längskanten und je einer Ausnehmung (51) für den Eingriff eines Spannstiftes (53) in beiden gegenüberliegenden Längskanten.

6. Profilschiene nach einem der vorhergehenden Ansprüche, dadurch gekennzeichnet, daß an den beiden der Längsseite mit Winkelprofilen (16) benachbarten Längsseiten der Profilschiene (7) je zwei vom Grundprofil (11) nach außen weisende Längsstege (12) angeordnet sind, an denen zur Bildung einer hintergreifbaren Nut (13) aufeinander zu gerichtete Auskragungen (14) angeformt sind.

7. Profilschiene nach Anspruch 6, dadurch gekennzeichnet, daß die Auskragungen (14) an den Längsstegen (12) jeweils als Klemmstege ausgebildet sind.

8. Profilschiene nach einem der vorhergehenden Ansprüche, dadurch gekennzeichnet, daß an der der Längsseite der Profilschiene (7) mit Winkelprofilen (16) abgewandten Längsseite der Profilschiene (7) zwei vom Grundprofil (11) nach außen weisende Längsstege (22) angeordnet sind, die zur Bildung einer hintergreifbaren Nut (21) einmal aufeinander zu abgewinkelt ausgebildet sind.

9. Profilschiene nach Anspruch 8, dadurch gekennzeichnet, daß die beiden einmal abgewinkelten Längsstege (22) an die an den benachbarten Längsseiten der Profilschiene (7) vorhandenen Längsstege (12) angeformt sind und mit diesen nach außen bündig abschließen.

10. Profilschiene nach einem der Ansprüche 6 bis 9, dadurch gekennzeichnet, daß Abdeckleisten (34) in die hintergreifbaren Nuten (13) auf den der Längsseite mit Winkelprofilen (16) benachbarten Längsseiten der Profilschiene (7) einsetzbar sind.

11. Profilschiene nach Anspruch 10, dadurch gekennzeichnet, daß die Abdeckleisten (34) auf ihrer der Profilschiene (7) zugewandten Seite mit Klemmstegen (36) versehen sind, die mit den an den Längsstegen (12) der Profilschiene (7) angeformten Klemmstegen (14) Zusammenwirken.

12. Profilschiene nach einem der Ansprüche 10 oder 11, dadurch gekennzeichnet, daß die Abdeckleisten (34) um die auf der der Längsseite mit Winkelprofilen (16) abgewandten Längsseite der Profilschiene (7) angeordneten Längsstege (22) herum bis zur Öffnung der durch diese gebildeten hintergreifbaren Nut (21) gezogen sind und auf dieser Längsseite der Profilschiene (7) je eine Dichtlippe (35) bilden.

13. Profilschiene nach einem der Ansprüche 10 bis 12, dadurch gekennzeichnet, daß die Abdeckleisten (39) jeweils auf ihrer der Profilschiene (7) abgewandten Seite nach außen weisende, in Richtung auf die der Längsseite mit Winkelprofilen (16) abgewandten Längsseite der Profilschiene (7) einmal abgewinkelte Längsstege (40) aufweisen, zwischen denen und den benachbarten Längsstegen (22) der Profilschiene (7) der eine Schenkel eines Winkelprofils (44) verankerbar ist.

14. Profilschiene nach Anspruch 13, dadurch gekennzeichnet, daß der abgewinkelte Längssteg (40) der Abdeckleiste (39) und der zugeordnete Schenkel des Winkelprofils (44) korrespondierende Klemmstege (41, 42) aufweisen.

15. Profilschiene nach einem der Ansprüche 10 bis 12, dadurch gekennzeichnet, daß die Abdeckleisten (45) jeweils als Winkelprofil ausgebildet sind, mit einem ersten die Klemmstege (36) zur Verankerung der Abdeckleiste (45) an der Profilschiene (7) aufweisenden Schenkel und einem zweiten von der Profilschiene (7) weg weisenden Schenkel, welcher mit der der Längsseite mit Winkelprofilen (16) abgewandten Längsseite der Profilschiene (7) bündig abschließt.

16. Profilschiene nach Anspruch 15, dadurch gekennzeichnet, daß auf der der Profilschiene (7) abgewandten Seite des ersten Schenkels der Abdeckleiste (45) ein schräg auf den zweiten Schenkel der Abdeckleiste (45) zulaufender Klemmsteg (46) angeordnet ist, zwischen dem und dem zweiten Schenkel der Abdeckleiste (45) ein Plattenelement (47) einspannbar ist.

17. Profilschiene nach einem der Ansprüche 6 bis 16, dadurch gekennzeichnet, daß Einhängebeschläge vorgesehen sind, welche in den hintergreifbaren Nuten (13) auf den der Längsseite mit Winkelprofilen (16) benachbarten Längsseiten der Profilschiene (7) einsetzbar sind.

18. Profilschiene nach Anspruch 17, dadurch gekennzeichnet, daß die Einhängebeschläge Druckplatten (29) mit zu den hintergreifbaren Nuten (13) korrespondierender Form aufweisen, welche mit einer Gewindebohrung (31) versehen sind, in die eine Beschlagschraube (30) einschraubbar ist, die sich an der betreffenden Längsseite der Profilschiene (7) abstützt und dadurch die Druckplatte (29) in der Nut (13) verspannt.

19. Profilschiene nach einem der Ansprüche 3 bis 18, dadurch gekennzeichnet, daß Verbindungsstreben (54) vorgesehen sind, die in die Schlitzschienen (20) zweier benachbarter Profilschienen (7) einhakbar sind.

## Claims

1. Profile rail (7) as a connecting and construction component for furniture (1) assembled from panel elements (15),
- with a basic profile of square cross-section (11),
- with two angle profiles (17,19) positioned parallel alongside the profile rail and mirror-symmetrical to each other.
- with a first and a second side for each angle profile (17,19) positioned at right angles to each other.
- with a slot (18) formed by one side (19) of each angle profile and the basic profile,
characterized in that
- the free faces of the second sides (19) point away from each other,
- that the first sides (17) of the angle profiles point away from the basic profile,
- that the angle profiles are connected to the basic profile (11) with a rail (20) each, which is positioned between the longitudinal side of the profile rail (7) and the second sides (19) of the angle profiles facing each other, and
- that the slot (18) is formed between the rail (20) of the longitudinal side of the profile rail (7) and the surfaces of the first sides (17) facing each other.

2. Profile rail according to claim 1, characterized in that the angle profiles (16) are positioned on one of the longitudinal sides of the profile rail (11) only.

3. Profile rail according to claim 1 or 2, characterized in that a T-profile (23) featuring two foot flanges (24) can be inserted into the slot (18) between the two sides (17) of the angle profiles (16), between the two foot flanges (24) of which the foot flange (25) of a single T-profile (27), mounted to the wall (26) can be inserted and anchored with attachment elements (28).

4. Profile rail according to one of the claims 1 to 3, characterized in that the rail (20) connecting the second sides (19) of the angle profiles (16) to the basic profile (11) is designed as a slot rail featuring periodic clearances alongside the profile rail (7) in which the hooks of shelf panels, drawer guide rails etc. can be inserted.

5. Profile rail according to claim 4, characterized by flat tenterhooks (49) attachable to the slot rail (20) featuring a hook recess (50) on one of the two longitudianl edges, which can be engaged in the slot rail (48) and with a further recess (51) in one of the two longitudinal edges with at least one slanting edge (52) for a tenter bolt (53) positioned at right angles to the tenterhook (49) to engage, and that the tenterhook (49) is a double hook with two hook recesses (50) in one of the two longitudinal edges and one recess (51) each for the engagement of a tenter bolt (53) in both opposing longitudinal edges.

6. Profile rail according to one of the claims above, characterized in that two outward-pointing longitudinal flanges (12) are positioned on the two longitudinal sides of the profile rail (7) adjacent to the longitudinal sides with the angle profiles (16) featuring two projections (14) facing each other in order to create a slot (13).

7. Profile rail according to claim 6, characterized in that the projections (14) on the longitudinal flanges (12) function as clamping flanges.

8. Profile rail according to one of the claims above, characterized in that two longitudinal flanges (22) pointing away from the basic profile (11) are positioned on the longitudinal side of the profile rail (7) which is opposite the longitudinal side of the profile rail (7) with the angle profiles (16), these flanges being cranked towards each other in order to form a slot.

9. Profile rail according to claim 8, characterized in that the two cranked longitudinal flanges (22) are moulded onto the existing longitudinal flanges (12) on the adjacent longitudinal sides of the profile rail (7) and finish flush with these.

10. Profile rail according to one of the claims 6 to 9, characterized in that the cover strips (34) can be inserted into the slots (13) on the longitudinal sides of the profile rail (7) adjacent to the longitudinal side with the angle profiles (16).

11. Profile rail according to claim 10, characterized in that the cover strips (34) are equipped with clamping flanges (36) on their sides facing the profile rail (7), these clamping flanges functioning in conjunction with the clamping flanges moulded onto the longitudinal flanges (12) of the profile rail (7).

12. Profile rail according to one of the claims 10 or 11, characterized in that the cover strips (34) are moulded around the longitudinal flanges (22) on the longitudinal side of the profile rail (7) opposing the longitudinal side with the angle profiles (16) up to the aperture of the slot (21), which is created by them, and form a sealing sleeve (35) each on this longitudinal side of the profile rail (7).

13. Profile rail according to one of the claims 10 to 12, characterized in that the cover strips (39) feature outward-pointing longitudinal flanges (40) on their side opposing the profile rail (7) between which one side of an angle profile (44) is anchored, these longitudinal flanges (40) being cranked towards the longitudinal side of the profile rail (7) opposing the longitudinal side with the angle profiles (16).

14. Profile rail according to claim 13, characterized in that the cranked longitudinal flange (40) of the cover strip (39) and the related side of the angle profile (44) feature corresponding clamping flanges (41,42).

15. Profile rail according to one of the claims 10 to 12, characterized in that the cover strips (45) are shaped as angle profiles with a first side featuring the clamping flanges (36) for the anchoring of the cover strips (45) to the profile rail (7) and a second side pointing away from the profile rail (7) that finishes flush with the longitudinal side of the profile rail (7) opposing the longitudinal side with the angle profiles (16).

16. Profile rail according to claim 15, characterized in that a clamping flange (46) running diagonally towards the second side of the cover strip (45) is positioned on the first side of the cover strip (45) which opposes the profile rail (7), between this clamping flange (46) and the second side of the cover strip (45) a panel element (47) can be clamped.

17. Profile rail according to one of the claims 6 to 16, characterized in that hanger fittings are provided, which can be inserted into the slots (13) on the longitudinal side of the profile rail (7) adjacent to the longitudinal side with the angle profiles (16).

18. Profile rail according to claim 17, characterized in that the hanger fittings feature fastening plates (29) corresponding in shape to the slots (13) featuring a tapped hole (31) into which a fitting bolt (30) can be screwed propping against the respective longitudinal side of the profile rail (7), thus bracing the fastening plate (29) in the slot (13).

19. Profile rail according to one of the claims 3 to 18, characterized in that connecting struts are provided that can be hooked into the slot rails (20) of two adjacent profile rails (7).

## Revendications

1. Rail profilé (7) servant de moyen d'assemblage et de construction pour des meubles (1) fabriqués à partir de panneaux (15),
- avec un profil de base (11), rectangulaire en coupe transversale,
- avec deux cornières (17, 19) disposées sur le côté longitudinal du rail profilé, parallèles à celui-ci et de symétrie spéculaire entre elles,
- avec, par cornière, une première aile ainsi qu'une deuxième aile perpendiculaire à la première (17, 19),
- avec une gorge (18) pouvant recevoir des éléments, formée par une aile respective (19) des deux cornières et le profil de base (1),
caractérisé par le fait
- que les côtés frontaux libres des deuxièmes ailes (19) des cornières sont détournés l'un de l'autre,
- que les premières ailes (17) des cornières ont une direction s'éloignant du profil de base (11),
- que les cornières sont assemblées au profil de base (11) par un rail respectif (20), disposé entre le côté longitudinal du rail profilé (7) et les surfaces des deuxièmes ailes (19) des cornières, tournées vers celui-ci,
- et que la gorge (18) pouvant recevoir des éléments est formée par l'espace entre le rail (20), le côté longitudinal du rail profilé (7) et les surfaces opposées des premières ailes (17).

2. Rail profilé selon la revendication 1, caractérisé par le fait que les cornières (16) ne sont disposées que sur un des côtés longitudinaux du rail profilé (11).

3. Rail profilé selon la revendication 1 ou 2, caractérisé par le fait qu'il a été prévu un profilé en T (23) avec deux traverses de pied (24), pouvant être placé dans la gorge (18) existant entre les deux ailes (17) des cornières (16), et qu'entre les deux traverses de pied (24) il est possible de placer et d'ancrer au moyen d'éléments de fixation (28) la traverse de pied (25) d'un profilé en T simple (27) pouvant être fixé à une paroi (26).

4. Rail profilé selon une des revendications 1 à 3, caractérisé par le fait que le rail (20) assemblant les deuxièmes ailes (19) des cornières (16) au profil de base (11) est conçu comme rail à mortaises, avec des évidements périodiques en direction longitudinale du rail profilé (7), dans lesquels on peut accrocher des crochets d'étagères, des guidages de tiroirs ou autres.

5. Rail profilé selon la revendication 4, caractérisé par le fait d'avoir prévu des crochets plans de tension (49) pouvant être accrochés au rail à mortaises (20), avec un évidement d'accrochage (50) prévu dans l'une des deux arêtes longitudinales pour l'accrochage dans le rail à mortaises (48), et avec un autre évidement (51) prévu dans l'une des deux arêtes longitudinales avec au moins une arête oblique (52) pour donner prise à une tige de tension (53) de direction transversale par rapport au crochet de tension (49), et par le fait que le crochet de tension (49) est conçu comme crochet double avec deux évidements d'accrochage (50) dans l'une des deux arêtes longitudinales et avec un évidement respectif (51) dans chacune des deux arêtes longitudinales opposées, pour donner prise à une tige de tension (53).

6. Rail profilé selon une des revendications précédentes, caractérisé par le fait d'avoir disposé, sur les deux côtés longitudinaux du rail profilé (7) voisins du côté longitudinal avec les cornières (16), deux ailes longitudinales respectives (12) allant du profil de base (11) vers l'extérieur, sur lesquelles sont apposées des saillies (14) dirigées l'une vers l'autre pour former une gorge (13) pouvant recevoir des éléments.

7. Rail profilé selon la revendication 6, caractérisé par le fait que les saillies (14) sur les ailes longitudinales (12) sont conçues comme ailettes de serrage.

8. Rail profilé selon une des revendications précédentes, caractérisé par le fait que sur le côté longitudinal du rail profilé (7), détourné du côté longitudinal du rail profilé (7) avec les cornières (16), sont disposées deux ailes longitudinales (22) qui vont du profil de base (11) vers l'extérieur et qui, pour former une gorge (21) pouvant recevoir des éléments, sont coudées une fois, l'une en direction de l'autre.

9. Rail profilé selon la revendication 8, caractérisé par le fait que les deux ailes longitudinales (22) coudées une fois sont apposées sur les ailes longitudinales (12) qui existent sur les côtés longitudinaux voisins du rail profilé (7), et que vers l'extérieur, elles sont à fleur avec celles-ci.

10. Rail profilé selon une des revendications 6 à 9, caractérisé par le fait que des baguettes de recouvrement (34) peuvent être placées dans les gorges (13) pouvant recevoir des éléments, sur les côtés longitudinaux du rail profilé (7) voisins du côté longitudinal avec les cornières (16).

11. Rail profilé selon la revendication 10, caractérisé par le fait que les baguettes de recouvrement (34) sont pourvues, sur leur côté tourné vers le rail profilé (7), d'ailettes de serrage (36) qui agissent ensemble avec les ailettes de serrage (14) apposées sur les ailes longitudinales (12) du rail profilé (7).

12. Rail profilé selon une des revendications 10 ou 11, caractérisé par le fait que les baguettes de recouvrement (34) contournent les ailes longitudinales (22) disposées sur le côté longitudinal du rail profilé (7) détourné du côté longitudinal avec les cornières (16), qu'elles vont jusqu'à la gorge (21) formée par les ailes et qu'elles forment sur ce côté longitudinal du rail profilé (7) une lèvre d'étanchéité respective (35).

13. Rail profilé selon une des revendications 10 à 12, caractérisé par le fait que les baguettes de recouvrement (39) ont sur leur côté respectif, détourné du rail profilé (7), des ailes longitudinales (40) dirigées vers l'extérieur et coudées une fois en direction du côté longitudinal du rail profilé (7) détourné du côté longitudinal avec les cornières (16), entre lesquelles et les ailes longitudinales voisines (22) on peut ancrer l'une des ailes d'une cornière (44).

14. Rail profilé selon la revendication 13, caractérisé par le fait que l'aile longitudinale coudée (40) de la baguette de recouvrement (39) et l'aile correspondante de la cornière (44) ont des ailettes de serrage (41, 42) réciproques.

15. Rail profilé selon une des revendications 10 à 12, caractérisé par le fait que les baguettes de recouvrement (45) sont conçues respectivement comme cornières, avec une première aile pourvue des ailettes de serrage (36) pour ancrer la baguette de recouvrement (45) sur le rail profilé (7), et avec une seconde aile qui s'éloigne du rail profilé (7) et qui est à fleur avec le côté longitudinal du rail profilé (7), détourné du côté longitudinal avec les cornières (16).

16. Rail profilé selon la revendication 15, caractérisé par le fait d'avoir disposé, sur le côté de la première aile de la baguette de recouvrement (45) détourné du rail profilé (7), une ailette de serrage (46) de direction oblique par rapport à la seconde aile de la baguette de re- couvrement (45), entre laquelle et la seconde aile de la baguette de recouvrement (45) il est possible d'insérer un panneau (47).

17. Rail profilé selon une des revendications 6 à 16, caractérisé par le fait d'avoir prévu des ferrures d'accrochage pouvant être placées dans les gorges (13) sur les côtés longitudinaux du rail profilé (7) voisins du côté longitudinal avec les cornières (16).

18. Rail profilé selon la revendication 17, caractérisé par le fait que les ferrures ont des plaques d'appui (29) avec une forme correspondant à celle des gorges (13) pouvant recevoir des éléments, ces plaques étant pourvues d'un trou taraudé (31) dans lequel peut être vissée une vis (30) de la ferrure qui s'appuie sur le côté longitudinal correspondant du rail profilé (7) et qui serre ainsi la plaque d'appui (29) dans la gorge (13).

19. Rail profilé selon une des revendications 3 à 18, caractérisée par le fait d'avoir prévu des entretoises d'assemblage (54) pouvant être accrochées aux rails à mortaises (20) de deux rails profilés voisins (7).
